# EUROPÄISCHE PATENTANMELDUNG

(11) **EP 4 765 096 A1**
(43) Veröffentlichungstag der Anmeldung: **24.06.2026**
(21) Anmeldenummer: 25223346.5
(22) Anmeldetag: 15.12.2025
(51) Int. Cl.: G10D 3/10, G10D 3/22, B65H 81/00, D02G 3/36, D07B 7/14, B21F 17/00

(54) **WICKELMASCHINE FÜR EINE MUSIKSAITE**

(30) Priorität: 17.12.2024 AT 509952024
(71) Anmelder: Zdenka Infeld Asset Management GmbH, 1050 Wien (AT)
(72) Erfinder: KLANNER, Franz, 1050 Wien (AT); SCHÜTZ, Andreas, 1050 Wien (AT); RIEGER, Bernhard, 1050 Wien (AT)
(74) Vertreter: Gibler & Poth Patentanwälte KG

(57) **Zusammenfassung**

Wickelmaschine (1) für eine Musiksaite (2), mit zwei drehbaren Spannmittelen (4, 5) zum Einspannen eines Saitenkerns (7) und zur Rotation um eine Spannmittel-Drehachse (6), umfassend eine Zuführeinrichtung (11) zum Zuführen eines ersten Wickelelements (13) in einer Zuführrichtung (15) an den Saitenkern (7) während eines Wickelvorganges, umfassend weiters eine Führungseinrichtung (16) zur abschnittsweisen Führung des Saitenkerns (7), wobei die Führungseinrichtung (16) zusammen mit der Zuführeinrichtung (11) parallel zu der Spannmittel-Drehachse (6) bewegbar ist, wobei die Zuführeinrichtung (11) und die Führungseinrichtung (16) derart ausgebildet sind und zusammenwirken, dass während des Wickelvorgangs eine Wickelstelle (17) in der Führungseinrichtung (16) ausgebildet wird, an der das Wickelelement (13) beginnt um den Saitenkern (7) gewickelt zu werden, und an der Wickelstelle (17) der Saitenkern (7) - in der Zuführrichtung (15) betrachtet - an der Führungseinrichtung (16) anliegt, wobei die Führungseinrichtung (16) - in der von der Zuführrichtung (15) und der Spannmittel-Drehachse (6) gebildeten Ebene betrachtet - kippbar ist.

## Beschreibung

Die Erfindung betrifft eine Wickelmaschine für eine Musiksaite gemäß dem Oberbegriff des Patentanspruches 1.

Es gibt Musiksaiten, welche lediglich aus einem einzelnen Draht bestehen. Die meisten Musiksaiten weisen jedoch einen tragenden Saitenkern auf, welcher mit zumindest einem nichttragenden Wickelelement umhüllt ist, welches bei der Herstellung der Musiksaite schraublinienförmig um den Saitenkern gewickelt wird. Dieser Wickelvorgang erfolgt in bzw. an einer entsprechend ausgebildeten Maschine. Diese Maschine weist zwei, einander gegenüber angeordnete Spannmittel auf, an welche die beiden Enden des Saitenkerns befestigt werden, und welche den Saitenkern für den Wickelvorgang um dessen Längsachse drehen. Das Wickelelement wird mit einer Zugkraft gespannt und um den sich drehenden Saitenkern in Form einer Schraublinie gewickelt. Dazu wird dies parallel zur Längsachse des Saitenkerns bewegt bzw. verschoben.

Die DE 27 36 567 A1 beschreibt eine Wickelmaschine, welche eine Führungseinrichtung aufweist, welche aus einem V-förmigen Auflager besteht, welches neben der Wickelstelle angeordnet ist.

Die US 2001/0039722 A1 beschreibt die Befestigung eines knopfartigen Endteiles an der Musiksaite.

Die US 3 990 220 A beschreibt eine Wickelmaschine, bei welcher der Wickelvorgang innerhalb einer runden Öffnung erfolgt, wobei das Wickelelement ebenfalls über eine geschlossenen runde Öffnung zugeführt wird.

Aufgabe der Erfindung ist es eine Wickelmaschine für eine Musiksaite der eingangs genannten Art anzugeben, mit welcher gezielt der Klang und die Spielbarkeit der Musiksaite, insbesondere über deren Länge, daher deren Klang und Spielbarkeit beim Spielen, insbesondere in unterschiedlichen Lagen, während bzw. durch den Herstellungsvorgang vorgebbar beeinflusst und/oder eingestellt werden kann.

Erfindungsgemäß wird dies durch die Merkmale des Patentanspruches 1 erreicht.

Dadurch kann der Klang und die Spielbarkeit der Musiksaite während bzw. durch den Herstellungsvorgang vorgebbar beeinflusst und/oder eingestellt werden. Dadurch bestehen erweiterte Möglichkeiten den Klang und die Spielbarkeit einer Musiksaite während bzw. aufgrund der Herstellung und unabhängig von den verwendeten Materialien, dem Aufbau und/oder die Dimensionen einzustellen bzw. vorzugeben bzw. anzupassen. Es müssen daher nicht die Materialien, der Aufbau und/oder die Dimensionen verändert werden um den Klang und/oder die Spielbarkeit der Musiksaite zu verändern.

Die Erfindung betrifft weiters ein Verfahren zur Herstellung einer Musiksaite gemäß dem Oberbegriff des Patentanspruches 8.

Die Erfindung hat daher weiters die Aufgabe durch die Art der Herstellung einer Musiksaite gezielt den Klang der Musiksaite vorgebbar zu beeinflussen.

Erfindungsgemäß wird dies durch die Merkmale des Patentanspruches 8 erreicht.

Die Vorteile des Verfahrens entsprechen den Vorteilen des oben genannten Gattungsbegriffs.

Die Unteransprüche betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 einen Aufriss einer schematischen Darstellung einer Wickelmaschine zur Herstellung einer Musiksaite;
Fig. 2 einen Grundriss der Wickelmaschine gemäß Fig. 1;
Fig. 3 eine erste bevorzugte Ausführungsform einer Führungseinrichtung in axonometrischer Ansicht;
Fig. 4 die Führungseinrichtung gemäß Fig. 3 im Grundriss;
Fig. 5 die Führungseinrichtung gemäß Fig. 3 im Aufriss;
Fig. 6 die Führungseinrichtung gemäß Fig. 3 im Seitenriss;
Fig. 7 eine zweite bevorzugte Ausführungsform einer Führungseinrichtung in axonometrischer Ansicht;
Fig. 8 die Führungseinrichtung gemäß Fig. 7 im Grundriss;
Fig. 9 die Führungseinrichtung gemäß Fig. 7 im Aufriss;
Fig. 10 die Führungseinrichtung gemäß Fig. 7 im Seitenriss; und
Fig. 11 eine dritte bevorzugte Ausführungsform der Führungseinrichtung im Grundriss.

Die Fig. 1 und 2 zeigen eine bevorzugte Ausführungsform einer Wickelmaschine 1 für eine Musiksaite 2,
umfassend ein erstes drehbares Spannmittel 4 und ein zweites drehbares Spannmittel 5, wobei das erste Spannmittel 4 und das zweite Spannmittel 5 zum Einspannen eines Saitenkerns 7 der Musiksaite 2 und zur Rotation um eine Spannmittel-Drehachse 6 in einer Drehrichtung ausgebildet sind,
umfassend weiters eine Zuführeinrichtung 11 zum Zuführen wenigstens eines ersten Wickelelements 13 in einer ersten Zuführrichtung 15 an den Saitenkern 7 während eines Wickelvorganges,
umfassend weiters eine Führungseinrichtung 16 zur vorgebbaren abschnittsweisen Führung des Saitenkerns 7,
wobei die Führungseinrichtung 16 zusammen mit der Zuführeinrichtung 11 parallel zu der Spannmittel-Drehachse 6 zwischen dem ersten Spannmittel 4 und dem zweiten Spannmittel 5 bewegbar ist,
wobei die Zuführeinrichtung 11 und die Führungseinrichtung 16 derart ausgebildet sind und zusammenwirken, dass zu jedem Zeitpunkt des Wickelvorgangs eine aktuelle Wickelstelle 17 in der Führungseinrichtung 16 ausgebildet wird, an der das erste Wickelelement 13 beginnt um den Saitenkern 7 gewickelt zu werden, und an der aktuellen Wickelstelle 17 der Saitenkern 7 - in der ersten Zuführrichtung 15 betrachtet - an der Führungseinrichtung 16 anliegt,
wobei die Führungseinrichtung 16 - in der von der ersten Zuführrichtung 15 und der Spannmittel-Drehachse 6 gebildeten Ebene betrachtet - kippbar ist.

Dadurch kann der Klang und die Spielbarkeit der Musiksaite 2 während bzw. durch den Herstellungsvorgang vorgebbar beeinflusst und/oder eingestellt werden. Dadurch bestehen erweiterte Möglichkeiten den Klang und die Spielbarkeit einer Musiksaite 2 während bzw. aufgrund der Herstellung und unabhängig von den verwendeten Materialien, dem inneren Aufbau und/oder die Dimensionen einzustellen bzw. vorzugeben bzw. anzupassen. Es müssen daher nicht die Materialien, der innere Aufbau und/oder die Dimensionen verändert werden um den Klang und/oder die Spielbarkeit der Musiksaite 2 zu verändern.

Bei den bekannten Herstellungsarten auf den bislang verwendeten Wickelmaschinen ist die Verformung und/oder die Durchbiegung des Saitenkerns, direkt an der aktuellen Wickelstelle 17, welche auch als Wickelpunkt bezeichnet werden kann, nicht gezielt kontrollierbar bzw. einstellbar. Während des Umwickelns wird der Saitenkern 7 und auch das erste Wickelelement 13 verformt. Diese Verformungen haben größtenteils elastische und, je nach der Größe der Spannkraft des Saitenkerns 7 und der Größe der ersten Zugkraft 15 am ersten Wickelelement 13, auch plastische Anteile. Diese seitliche Auslenkung ist bei den herkömmlichen Herstellungsverfahren und den bekannten Maschinen von der Spannkraft am Saitenkern 7 und der ersten Zugkraft 14 am ersten Wickelelement 13 abhängig. Diese Verformung wird weiters durch den Winkel zwischen dem zulaufenden ersten Wickelelement 13 und der Spannmittel-Drehachse 6 sowie durch die Position der aktuellen Wickelstelle 17 zwischen den beiden Spannmitteln 4, 5 beeinflusst.

Mittels der gegenständlichen Wickelmaschine 1 kann diese Verformung unabhängig von den vorstehend genannten Parametern vorgebbar einstellt werden. Die Verformung und/oder die Durchbiegung des Saitenkerns 7 bzw. der Musiksaite 2 während des Herstellungsprozesses kann bei der erfindungsgemäßen Wickelmaschine 1 vorgebbar einstellt werden ohne die Spannkraft am Saitenkern 7 und/oder die erste Zugkraft 15 am ersten Wickelelement 13 und/oder den Winkel zwischen dem zulaufenden ersten Wickelelement 13 und der Spannmittel-Drehachse 6 zu verändern. Weiters kann dadurch auch die Verformung und/oder die Durchbiegung unabhängig von der Position der aktuellen Wickelstelle 17 zwischen den beiden Spannmitteln 4, 5 vorgebbar beeinflusst werden. Dies ermöglicht Musiksaiten mit vorgegebenem Klang und Spielbarkeit herzustellen.

Dadurch kann die Biegesteifigkeit der fertiggestellten Musiksaite 2 vorgebbar beeinflusst werden. Dadurch kann das Obertonverhalten der schwingenden Musiksaite 2 vorgebbar eingestellt werden.

Dadurch kann am Spinnpunkt bzw. an der aktuellen Wickelstelle 17 die seitliche Auslenkung des Saitenkerns 7 aus der Spannmittel-Drehachse 6 sehr fein eingestellt werden. Dadurch kann diese Auslenkung auch im Wesentlichen verhindert werden. Das Verhindern dieser Auslenkung hat direkten Einfluss auf den Wickelvorgang und die Schwingungseigenschaften der gefertigten Musiksaite 2. Dadurch wird ein besonders präzises Wickeln des ersten Wickelelements 13 ermöglicht, da der Saitenkern 7 der Zugkraft 14 nicht unbestimmt nachgeben kann. Dies hat sich insbesondere als Vorteilhaft erwiesen, wenn die Zugkraft am ersten Wickelelement 13 über die Länge des Saitenkerns 7 verändert wird.

Indem bei der gegenständlichen Wickelmaschine 1 der Saitenkern 7 beim Wickelvorgang nicht bzw. nur wenig gebogen wird, erfolgt auch keine Rückstellvorgang. Dadurch wird das Auftreten unregelmäßiger Spannungen in der wenigstens einen Wickellage vermindert.

Mit der gegenständlichen Wickelmaschine 1 kann genauer gewickelt werden. Dadurch kann gezielt und wiederholbar eine Wickellage gebildet werden, bei welcher sich die aneinander angrenzenden Windungen des ersten Wickelelements 13 zwar berühren jedoch nicht aufeinander bzw. aneinander gepresst sind. Dadurch kann das erste Wickelelement 13 auch mit einem vorgebbaren und sehr genau wiederholbaren Abstand zwischen den einzelnen Windungen hergestellt werden. Dadurch kann die innere Dämpfung der Musiksaite 2 gezielt eingestellt werden. Dadurch kann die innere Dämpfung der Musiksaite 2 in einem vorgebbaren Maße erhöht werden. Dadurch kann das Schwingverhalten der Musiksaite stark beeinflusst werden.

Bei der Tonerzeugung mittels Streichen wird die Musiksaite 2 in eine Sägezahnschwingung versetzt. Der einzelne Sägezahn setzt sich - wie etwa in einer FFT ersichtlich - aus vielen Sinusschwingungen mit unterschiedlichen Frequenzen zusammen, wobei die hochfrequenten Schwingungen, die Spitze des Sägezahnes ausformen. Die Spitzen des Sägezahnes formt unmittelbar den Anteil an Unterschiedlichen hochfrequenten Schwingungen aus. Durch die veränderten Kontakte bzw. Kontaktkräfte zwischen den benachbarten Windungen kann diese Sägezahnspitze nach Bedarf ausgebildet werden. Dadurch können unmittelbar deutlich klarere bzw. eindeutigere hochfrequente harmonische Obertöne erzeugt werden. Das gegenständige Herstellungsverfahren auf der gegenständlichen Wickelmaschine 1 hat daher direkten Einfluss auf das Spiel- wie auch Klangverhalten der Musiksaite 2.

Manche Instrumente der Geigenfamilie bilden bei der Anregung in bestimmten Frequenzbereichen einen sog. Wolfton aus. Das Auftreten eines Wolftons bewirkt einen Zusammenbruch der regelmäßigen Schwingung des Grundtones und ruft dabei einen unregelmäßigen, unkontrollierbaren Ton hervor. Im Bereich des Wolftons ist ein Instrument sehr schwierig bis kaum zu spielen. Die Neigung zum Auftreten eines Wolftones ist eine Eigenschaft eines einzelnen Instrumentes und nicht eine Eigenschaft einer bestimmten Art bzw. Gattung von Instrumenten. Daher weisen nicht alle Streichinstrumente einen oder mehrere Wolftöne auf. Wenn ein Instrument, insbesondere eine Violine oder ein Cello, ein sehr ausgeprägtes Wolftonverhalten aufweist, kann dies den monetären Wert des Instrumentes stark vermindern.

Neben dem Verhalten, insbesondere dem Resonanzverhalten, des betroffenen Instruments kann das Auftreten des Wolftones bzw. dessen "Stärke" bzw. "Ausgeprägtheit" durch die Musiksaite 2, welche den Klang mit dem betreffenden Grundton erzeugt, mitbeeinflusst werden.

Mit der gegenständlichen Wickelmaschine 1 kann gezielt eine Musiksaite 2 hergestellt werden, mit welcher - bei einem entsprechend betroffenen Instrument - das Auftreten eines Wolftons ganz verhindert oder zumindest dessen "Ausprägung" erheblich reduziert werden kann.

Es kann bei der Herstellung in der gegenständlichen Wickelmaschine 1 die innere Dämpfung der Musiksaite 2 in einem vorgegebenen Frequenzbereich vorgebbar eingestellt, insbesondere so weit erhöht werden, dass das Instrument in diesem Bereich so weit gedämpft wird, dass kein Wolfton auftritt bzw. dieser nur relativ schwach ausgebildet wird. Dazu ist anzumerken, dass die betreffenden Frequenzbereiche bei einzelnen Arten von Streichinstrumenten jeweils sehr ähnlich sind. So ist dies bei Violinen der Bereich zwischen 450 Hz und 550 Hz, insbesondere der Bereich zwischen h² und c².

Die Fig. 1 und 2 zeigen schematische Darstellungen einer gegenständlichen Wickelmaschine 1 zur Herstellung einer Musiksaite 2. Die Fig. 3 bis 11 zeigen unterschiedliche bevorzugte Ausführungsformen betreffend die Führungseinrichtung 16 sowie bevorzugte Ausführungsformen bestimmter Merkmale der Führungseinrichtung 16. Die dargestellten Proportionen müssen nicht den vorgesehenen realen Proportionen entsprechen. Zum besseren Verständnis können einzelne Teile in stark vergrößerter Ansicht bzw. deutlich überzeichneten Proportionen dargestellt sein.

Die gegenständliche Wickelmaschine 1 ist zum Umwickeln eines Saitenkerns 7 bei der Herstellung von Musiksaiten 2 vorgesehen und entsprechend ausgebildet. Eine bestimmte Musiksaite 2 ist für den Einsatz an einer bestimmten Art von Musikinstrument vorgesehen. Die gegenständliche Wickelmaschine 1 ist insbesondere zur Herstellung von Musiksaiten 2 für Zupfinstrumente oder Streichinstrumente vorgesehen. Vorzugsweise ist die Wickelmaschine 1 nicht zur Herstellung von Musiksaiten 2 von Instrumenten vorgesehen, welche für jeden Ton eine eigene Musiksaite 2 aufweisen und diese nicht vom Musiker abgegriffen wird, daher mit dessen Finger gegen eine Griffbett gedrückt wird, um unterschiedliche Tonhöhen zu erzeugen. Dies ist insbesondere das Klavier, das Cembalo, die Zither, die Harfe und ähnliche Instrumente. Musiksaiten 2 für derartige Instrumente weisen konstruktiv erhebliche Unterschiede zu Musiksaiten 2 für Zupfinstrumente oder Streichinstrumente auf. Weiters weisen diese auch erheblich unterschiedliche Anforderungen auf, da die jeweiligen Instrumente und die Anregung gänzlich anders sind. Aufgrund dieser Unterschiede der Musiksaite 2 unterscheiden sich auch die Herstellungsverfahren und folglich auch die Maschinen zu deren Herstellung von denjenigen Maschinen, die für die Herstellung von Musiksaiten 2 für Zupfinstrumente oder Streichinstrumente ausgebildet sind.

Die Wickelmaschine 1 weist ein Maschinenbett 8 auf. Die Wickelmaschine 1 ähnelt von deren grundsätzlichen Aufbau einer Drehbank, weist jedoch einige deutliche Unterschiede zu einer solchen auf. Neben dem Maschinenbett 8 weist die Wickelmaschine 1 eine gerade Führungsbahn 9 auf, auf welcher ein Schlitten 10 längsverschiebbar angeordnet ist. Parallel zur Führungsbahn 9 weist die Wickelmaschine 1 bevorzugt wenigstens eine Spannmittelführungsbahn 32 auf.

Die Wickelmaschine 1 weist zwei drehbare Spannmittel 4, 5 auf, welche einander gegenüber in bzw. an der Wickelmaschine 1 angeordnet sind. Das erste Spannmittel 4 und das zweite Spannmittel 5 weisen eine gemeinsame Spannmittel-Drehachse 6 auf. Sowohl die Führungsbahn 9 als auch die Spannmittelführungsbahn 32 sind parallel zur Spannmittel-Drehachse 6 angeordnet.

Das erste Spannmittel 4 und das zweite Spannmittel 5 sind zum Befestigen bzw. Einspannen eines Saitenkerns 7 der Musiksaite 2 vorgesehen und entsprechend ausgebildet. In einer einfachen Ausbildung sind das erste und das zweite Spannmittel 4, 5 als Haken ausgebildet.

Das erste Spannmittel 4 und/oder das zweite Spannmittel 5 sind zum vorgebbaren Spannen des Saitenkerns 7 vorgesehen. Zumindest eines der beiden Spannmittel 4, 5, ist auf einem eigenständigen Spannmittelschlitten 33 angeordnet, welcher längsverschiebbar auf einer - parallel zur Spannmittel-Drehachse 6 angeordneten - Spannmittelführungsbahn 32 angeordnet bzw. gelagert ist. Der Spannmittelschlitten 33 kann auch eine Arretierungsvorrichtung aufweisen, um dessen Position auf der Spannmittelführungsbahn 32 festzuhalten. Das erste Spannmittel 4 ist bevorzugt feststehend mit dem Maschinenbett 8 verbunden.

Die Wickelmaschine 1 weist zumindest einen Antriebsmotor auf, welcher die beiden Spannmittel 4, 5 antreibt und vorzugsweise mit diesen über ein Getriebe verbunden ist. Insbesondere weist die Wickelmaschine 1 zwei, vorzugsweise drehwinkelkontrollierte, Antriebsmotoren auf, wobei jeweils einer der Motore ein Spannmittel 4, 5 antreibt. Die beiden Spannmittel 4, 5 werden derart angetrieben, dass diese einen eingespannten Saitenkern 7 in eine Rotation um dessen Längserstreckung versetzen. Sofern auf dem Saitenkern 7 bereits eine erste Wickellage umfassend das erste Wickelelement 13 angeordnet ist und noch eine weitere Wickellage um die erste Wickellage bzw. auf der ersten Wickellage angeordnet werden soll, dann wird selbstverständlich der Verbund aus Saitenkern 7 und darauf angeordnetem ersten Wickelelement 13 in eine Rotation um deren Längserstreckung versetzen. Der Saitenkern 7 bzw. ein Zwischenprodukt bei der Herstellung der Musiksaite 2 werden bei der Rotation insbesondere nicht in sich verdreht bzw. verdrillt.

Bei der Herstellung der Musiksaite 2 wird der rotierende Saitenkern 7 mit wenigstens einem ersten Wickelelement 13 schraublinienförmig umwickelt bzw. eingehüllt. Zur vorgebbaren Abgabe des ersten Wickelelements 13 während des Wickelvorganges, weist die Wickelmaschine 1 eine Zuführeinrichtung 11 auf, welche auf dem Schlitten 10 angeordnet ist. Bevorzugt ist das erste Wickelelement 13 auf einer Spule 34 angeordnet, welche mit der Zuführeinrichtung 11 bzw. dem Schlitten 10 verbunden ist, und wird - während der Herstellung - dieser Spule 34 entnommen bzw. von der Spule 34 abgewickelt.

Die Zuführeinrichtung 11 weist einen Ablaufteil 12 auf, an welchem - zur vorgebbaren bzw. kontrollierten Abgabe - das erste Wickelelement 13 anliegt und darüber abgezogen wird. Das Ablaufteil 12 ist die letzte Stelle bzw. der letzte Punkt an dem das erste Wickelelement 13 - bei deren Zulauf zum Saitenkern 7 - die Zuführeinrichtung 11 berührt. Das Ablaufteil 12 ist bevorzugt eine drehbar gelagerte Rolle. In den Fig. 1 und 2 ist eine solche Rolle beispielhaft dargestellt. Dabei kann diese auch in anderen Stellungen, insbesondere anderen Winkel zur Spanmittel-Drehachse 6 angeordnet sein.

Beim Beginn der Herstellung der Musiksaite 2 wird ein Ende des ersten Wickelelements 13 mit einem Saitenkern 7 verbunden. Dies erfolgt bevorzugt nahe dem ersten Spannmittel 4. Danach wird das, nun an dem Saitenkern 7 befestigte erste Wickelement 13 mit einer vorgebbaren Zugkraft 14 gespannt und der Saitenkern 7 in Rotation versetzt. Durch die Rotation wird das erste Wickelelement 13 von deren Quelle entfernt, daher vorzugsweise von der Spule 34 abgerollt. Die vorgebbare Zugkraft 14 kann etwa durch einen Widerstand bzw. eine Bremse an der Spule 34 erreicht und/oder eingestellt werden, sodass das erste Wickelelement 13 mit einer gewissen Kraft, daher der Zugkraft 14, von der Spule 34 abgewickelt wird. Je höher der Widerstand desto größer die Zugkraft 14.

In Kombination der Rotation des Saitenkerns 7 und der Fortbewegung der Ablaufvorrichtung 11 im Wesentlichen parallel zur Spannmittel-Drehachse 6 wird der Saitenkern 7 mit dem ersten Wickelelement 13 während des Wickelvorgangs schraublinienförmig bzw. helixförmig umwickelt. Der Kontaktpunkt an welchem das erste Wickelelement 13 den Saitenkern 7 berührt und beginnt um diesen gewickelt zu werden und folglich der Punkt, an welchem die Zugkraft 14 auf den Saitenkern 7 einwirkt, wird als Wickelstelle 17 bzw. aktuelle Wickelstelle 17 bezeichnet.

Aufgrund des, nunmehr an dem Saitenkern 7 seitlich ziehenden ersten Wickelelements 13 würde der Saitenkern 7 ausgelenkt bzw. verbogen bzw. verformt werden, wie dies aus der klassischen Mechanik vom Träger auf zwei Auflagepunkten bekannt ist.

Die Wickelmaschine 1 weist eine Führungseinrichtung 16 zur vorgebbaren abschnittsweisen Führung des Saitenkerns 7 auf. Als "Führung" wird insbesondere verstanden, dass damit das Maß der seitlichen Auslenkung bzw. des Verbiegens des Saitenkerns 7 aufgrund der Zugkraft 14 vorgegeben bzw. kontrolliert, vorzugsweise verhindert, werden kann.

Die Führungseinrichtung 16 wird während des Wickelvorganges zusammen mit der Zuführeinrichtung 11 parallel zu der Spannmittel-Drehachse 6 bewegt. Die Zuführeinrichtung 11 und die Führungseinrichtung 16 sind derart ausgebildet und zueinander angeordnet, dass sich die Wickelstelle 17 in der Führungseinrichtung 16 befindet. Seitliche Auslenkungen des Saitenkerns 7 während des Wickelvorganges aufgrund der Zugkraft 14 werden nunmehr durch die Führungseinrichtung 16 begrenzt. Die Führungseinrichtung 16 stellt daher an der aktuelle Wickelstelle 17 ein Auflager für den Saitenkern 7 dar.

Die Führungseinrichtung 16 ist zur vorgebbaren abschnittsweisen Führung des Saitenkerns 7 vorgesehen und entsprechend ausgebildet. Dazu weist die Führungseinrichtung 16 zumindest einen Kontaktteil 21, insbesondere weiters einen zweiten Kontaktteil 22, welcher dazu vorgesehen und ausgebildet ist, dass das Längenteil bzw. der Längenabschnitt des Saitenkerns 7 während des Wickelvorganges an diesem bzw. diesen anliegt, auf.

Die Zuführeinrichtung 11 und die Führungseinrichtung 16 sind derart ausgebildet und wirken entsprechend zusammen, dass zu jedem Zeitpunkt des Wickelvorgangs eine aktuelle Wickelstelle 17 ausgebildet wird, an der das erste Wickelelement 13 beginnt um den Saitenkern 7 gewickelt zu werden. Die aktuelle Wickelstelle 17 befindet sich daher bei der Fertigung der Musiksaite 2 an bzw. innerhalb der Führungseinrichtung 16. Dabei liegt ein Längenabschnitt des Saitenkerns 7 an dem ersten Kontaktteil 21 der Führungseinrichtung 16 an. Bei den bevorzugten und in den Fig. 3 bis 10 abgebildeten Ausführungsformen, weist die Führungseinrichtung 16 ein erstes und ein zweites Kontaktteil 21, 22 auf. Dabei wird die aktuelle Wickelstelle 17 in dem Freiraum zwischen den beiden Kontaktteilen 21, 22 ausgebildet.

Das erste Kontaktteil 21 weist eine erste Saitenkern-Kontaktfläche 93 und/oder das zweite Kontaktteiles 22 weist eine zweite Saitenkern-Kontaktfläche 94 auf. Die Führungseinrichtung 16 weist - betrachtet in einer Richtung entlang der Spannmittel-Drehachse 6 oder parallel zu dieser - eine Länge auf, welche der Abstand zwischen den beiden Saitenkern-Kontaktflächen 93, 94 ist. Bei der zweiten bevorzugten Ausführungsform gemäß Fig. 7 bis 10 ist der Abstand zwischen den beiden Außenkanten der Kontaktteile 21, 22. Diese Länge beträgt vorzugsweise zwischen 1 % und 14% der Mensur der herzustellenden Musiksaite 2 beträgt. Beispielsweise kann diese Länge bei einer Mensur von 1100mm im Wesentlichen 11 mm, also ca. 1 %, betragen. Bei einer Mensur von 215 mm kann diese im Wesentlichen 30 mm, also ca. 14%, betragen.

Die Führungseinrichtung 16 kann unterschiedliche Formen aufweisen. Bevorzugt weist die Führungseinrichtung 16 einen T-förmigen Grundriss auf. Der T-förmigen Grundriss umfasst einen Befestigungsabschnitt 97 und einen Kontaktteileträgerabschnitt 99 auf. Die beiden Abschnitte 97, 98 bilden zusammen den T-förmigen Führungseinrichtung 16, und sind insbesondere einstückig ausgeführt. Der Kontaktteileträgerabschnitt 99 trägt die beiden Kontaktteile 21, 22, welche insbesondere an einer - in Betriebslage betrachteten - Unterseite des Kontaktteileträgerabschnitts 99 angeordnet bzw. befestigt sind. Der Befestigungsabschnitt 97 trägt eine Verbindungsmittelaufnahme 98, insbesondere eine Durchgangsöffnung, und verbindet diese mit dem Kontaktteileträgerabschnitt 99. Der Kontaktteileträgerabschnitt 99 ist bevorzugt im Wesentlichen in einem rechten Winkel zu einer Längserstreckung des Befestigungsabschnitt 97 angeordnet.

Gemäß der ersten bevorzugten Ausführungsform, siehe Fig. 3 bis 6, sind die Kontaktteile 21, 22 jeweils als Kombination mehrerer Zylinder ausgebildet. Dabei ist jeweils ein Zylinder 89 als primäres Kontaktteil 21, 22 ausgebildet bzw. entsprechend angeordnet. Jeweils sind bei der bevorzugten Ausführungsform zwei Begrenzungselemente 104, 105 vorgesehen, welche die Position des Saitenkerns 7 an den Zylindern 89 sichern und ein "weghüpfen" des selbigen verhindern. Die Kontaktteile 21, 22 in Form eines Zylinders können drehbar befestigt sein.

Gemäß der zweiten bevorzugten Ausführungsform, siehe Fig. 7 bis 10, sind die Kontaktteile 21, 22 jeweils als starr befestige Prismen ausgebildet. Diese weisen bevorzugt jeweils eine, insbesondere eine V-förmige, Führungsnut 103 auf. Die seitlichen Ränder bzw. Eingangsbereiche der Führungsnut 103 für den Saitenkern 7 können abgeflacht sein.

Es ist vorgesehen, dass die Führungseinrichtung 16 - in der von der ersten Zuführrichtung 15 und der Spannmittel-Drehachse 6 gebildeten Ebene betrachtet - kippbar bzw. drehbeweglich bzw. schwenkbar ist. Diese Kippbarkeit kann auf unterschiedliche Weise erreicht werden, wobei sich zwei Varianten als besonders vorteilhaft erweisen haben.

Bei den ersten bevorzugten Ausführungsform, welche in den Fig. 3 bis 6 dargestellt ist, sowie der zweiten Ausführungsform, welche in den Fig. 7 bis 10 dargestellt ist, ist vorgesehen, dass die Führungseinrichtung 16 mittels eines kippbaren bzw. drehbeweglichen bzw. schwenkbaren Verbindungsmittels 90 mit der Zuführeinrichtung 11 verbunden ist. Das Verbindungsmittel 90 ist vorzugsweise als drehbewegliche Achse 91 ausgebildet, welche die Verbindungsmittelaufnahme 98 der Führungseinrichtung 16 durchdringt. Als Achse 91 erfolgt keine Drehmomentsübertragung über diese, wie dies bei einer Welle der Fall wäre. Vorzugsweise ist die Führungseinrichtung 16 mittels eines Kugellagers mit der Achse 91 verbunden.

Bei der dritten bevorzugten Ausführungsform, welche in Fig. 11 dargestellt ist, ist insbesondere vorgesehen, dass das Verbindungsmittel 90 als Federelement 92 ausgebildet ist. Dadurch kann, durch Auswahl des Federelements 92 eine vorgebbare Bremswirkung, welcher sich auch abhängig von einem Verdrehwinkel ändern kann, umgesetzt werden. Dies hat sich bei der Herstellung bestimmter Arten von Musiksaiten 2 als vorteilhaft erwiesen.

Das Federelement 92 kann als separate bzw. eigenständige Feder ausgebildet sein, wobei ein Endabschnitt der betreffenden Feder mit der Führungseinrichtung 16 verbunden, insbesondere an dieser befestigt ist. Der zweite Endabschnitt der betreffenden Feder ist mit der Zuführeinrichtung 11 verbunden bzw. an dieser befestigt. Die Feder ist bei dieser Ausführungsform ein eigenständiger Teil.

Gemäß einer alternativen bevorzugten Ausführungsform ist vorgesehen, dass das Federelement 92 als, insbesondere einstückiger, Teil der Führungseinrichtung 16 ausgebildet ist. Dabei kann etwa ein Teil des Befestigungsabschnitts 97 einen verringerten Querschnitt aufweisen, wodurch eine höhere Verbiegung erreicht werden kann. Die Führungseinrichtung 16 kann auch zweiteilig ausgebildet werden, wobei die Befestigungsabschnitt 97 aus einem weicheren bzw. elastisch nachgiebigeren Werkstoff als der Kontaktteileträgerabschnitt 99, welcher aus einem steiferen Werkstoff bestehen würde, ausgebildet sein. Der Befestigungsabschnitt 97 wäre dabei insbesondere vollständig als Feder ausgebildet.

Die Kippbewegung der Führungseinrichtung 16 wird einem gewissen Widerstand unterliegen. Dies wäre bei der Lagerung mittels einer Achse 91 der Reibungswiderstand. Bei der Ausbildung der Verbindung mittels einer Feder geht der Widerstand aus den Federkonstanten hervor. Dennoch ist bei beiden unterschiedlichen Umsetzungsvarianten der jeweilige Widerstand lediglich durch die konstruktive Umsetzung gegeben, jedoch ansonsten - ausgenommen Alterungseffekten - stehts gleich. In Weiterbildung der Erfindung ist bevorzugt vorgesehen, dass das Verbindungsmittel 90 ein Widerstands-Einstellmittel zum vorgebbaren Einstellen eines Kippwiderstand aufweist.

Die Schwenkbarkeit ist bevorzugt in deren maximalen Auslenkungswinkeln frei, und weist daher keine seitlichen Begrenzungen auf. In Weiterbildung können jedoch seitliche Anschläge vorgesehen sein, um die Auslenkung der Führungseinrichtung 16 während bzw. aufgrund des Verkippens zu begrenzen.

Die Führungseinrichtung 16 wird zusammen mit der Zuführeinrichtung 11 parallel zu der Spannmittel-Drehachse 6 zwischen dem ersten Spannmittel 4 und dem zweiten Spannmittel 5 geführt und während des Wickelvorganges bewegt. Dabei kann der Abstand 96 zwischen dem Verbindungsmittel 90 und einer ersten Saitenkern-Kontaktfläche 93 des ersten Kontaktteiles 21 und/oder einer zweiten Saitenkern-Kontaktfläche 94 des zweiten Kontaktteiles 22 konstant sein.

Bei bekannten Musiksaiten auf Streich- und Zupfinstrumenten ändert sich in der Regel der Klang und das Handling bzw. die Spielbarkeit, wenn der Musiker mit dessen Finger von einer sog. tiefen Saitenlage, dies entspricht einem tieferen Ton und folglich einem verhältnismäßig langen schwingenden Abschnitt der Musiksaite 2, auf eine sog. höhere Saitenlage, dies entspricht einem höheren Ton und einem verhältnismäßig kurzen schwingenden Abschnitt der Musiksaite, wechselt. Instrumenten der Geigenfamilie weisen stets ein Griffbrett auf, über welchem die Musiksaite verläuft. Der Abstand zwischen dem Griffbrett und der Musiksaite ändert sich über den Verlauf der Musiksaite vom Obersattel und Steg des Instruments. Am Obersattel ist dieser Abstand verhältnismäßig gering. An dem, dem Steg gegenüberliegenden Ende des Griffbrettes ist dieser Abstand deutlich größer, in der Regel zwei bis drei Mal dem Anstand am Obersattel. Diese unterschiedlichen Abstände haben Einfluss auf den Klang und das Handling bzw. die Anregungseigenschaften der Musiksaite, und sind eine wesentliche Ursache für die unterschiedlichen Eigenschaften bei unterschiedlichen Grundtönen. Durch die unterschiedlichen Abstände wird die Musiksaite, wenn dieses auf das Griffbrett gedrückt wird, aufgrund der Abstandsänderungen jeweils unterschiedlich gedehnt, je nachdem an welcher Stelle am Griffbrett abgegriffen wird.

Um diesen Effekt zu kompensieren werden einzelne Teile von Streich- und Zupfinstrumenten entsprechend angepasst. Insbesondere wird - bei Instrumenten der Geigenfamilie - oftmals das Griffbrett entlang dessen Längserstreckung unterschiedlich geformt. Dies wird als Hohlschliff des Griffbrettes bezeichnet.

Diese Anpassung muss individuell für jedes Instrumente separat von einem Instrumentenbauer vorgenommen werden. Dies ist ein aufwendiger, komplexer und kostenintensiver Vorgang für den Instrumentenbauer.

Es hat sich gezeigt, dass bei unterschiedlichen Abständen 96 der Führungseinrichtung 16 - bezogen auf die Spannmittel-Drehachse 6 - mehr Möglichkeiten zur gezielten Beeinflussung der Klang- und Spieleigenschaften der Musiksaite 2 gegeben sind. Gemäß einer bevorzugten Weiterbildung der Wickelmaschine 1 ist daher vorgesehen, dass die Führungseinrichtung 16 eine Abstandeinstellvorrichtung 95 zum vorgebbaren Einstellen eines Abstandes 96 zwischen dem Verbindungsmittel 90 und einer ersten Saitenkern-Kontaktfläche 93 aufweist, welche Abstandeinstellvorrichtung 95 insbesondere zur fortlaufenden Justage des Abstandes 96, vorzugsweise abhängig von der Position der Führungseinrichtung 16 zwischen dem ersten Spannmittel 4 und dem zweiten Spannmittel 5, ausgebildet ist. Dadurch können die Klang- und Spielbarkeitseigenschaften der Musiksaite 2 über deren Länge vorgebbar eingestellt werden.

Dadurch können Musiksaiten hergestellt werden, welche bei unterschiedlichen schwingenden Längen, daher beim Spielen in unterschiedlichen Lagen, einen Klang und/oder eine Spielbarkeit aufweisen, welche sich erheblich von den herkömmlich hergestellten Musiksaiten unterscheidet, da bei der Herstellung in der gegenständlichen Wickelmaschine andere Auslenkungen erreicht werden können, als dies bei der bekannten Herstellung der Fall ist. Damit kann eine Musiksaite hergestellt werden, welche bei bestimmten gegriffenen Längen bzw. Lagen jeweils vorgebbare Klangeigenschaften und/oder bestimmte Spielbarkeiten aufweist.

Dadurch können Musiksaiten geschaffen werden, welche auch auf einem Instrument mit einem simplen Griffbrett, daher einem Griffbrett ohne Hohlschliff, gut spielbar sind. Dadurch kann der Klang einfacherer und günstigerer Instrumente positiv beeinflusst werden. Dadurch kann auf die kostenintensiven Arbeiten eines Instrumentenbauers verzichtet werden.

Dadurch können die Kontaktkräfte zwischen den benachbarten Windungen über die Länge der Musiksaite 2 sehr genau eingestellt und vor allem vorgebbar verändert werden. Dies hat unmittelbaren Einfluss auf die Biegesteifigkeit der schwingenden Länge der Musiksaite 2. Durch die Einstellung der Kontaktkräfte kann die Biegesteifigkeit an die schwingenden Saitenlänge angepasst werden, also über die Länge der Musiksaite 2 geändert.

Bei einem Verfahren zur Herstellung einer Musiksaite 2 mit einer gegenständlichen Wickelmaschine 1 ist vorgesehen, dass ein erstes Ende des Saitenkerns 7 der Musiksaite 2 an dem ersten Spannmittel 4 befestigt wird. Das zweite Ende des Saitenkerns 7 wird am zweiten Spannmittel 5 befestigt. Die beiden Spannmittel 4, 5 werden während des Fertigungsvorganges zusammen mit dem daran befestigten Saitenkern 7 um die Spannmittel-Drehachse 6 rotiert.

Während des Wickelvorganges wird mittels der Zuführeinrichtung 11 wenigstens das erste Wickelelement 13 in einer ersten Zuführrichtung 15 dem Saitenkern 7 zugeführt. Das erste Wickelelement 13 ist während der Zuführung mit einer vorgebbaren Zugkraft 14 gespannt. Während des Wickelvorganges wird der Saitenkern 7 in einem vorgegebenen Abschnitt einer Führungseinrichtung 16 vorgegeben geführt. Zu jedem Zeitpunkt des Wickelvorgangs wird eine aktuelle Wickelstelle 17 ausgebildet, an der das erste Wickelelement 13 beginnt um den Saitenkern 7 gewickelt zu werden, daher an welcher der Erstkontakt zwischen dem fortlaufenden ersten Wickelelement 13 und dem Saitenkern 7 erfolgt.

Die Führungseinrichtung 16 ist kippbar mit der Zuführeinrichtung 11 verbunden. Diese wird zusammen mit der Zuführeinrichtung 11 parallel zu der Spannmittel-Drehachse 6 zwischen dem ersten Spannmittel 4 und dem zweiten Spannmittel 5 bewegt.

Gemäß einer bevorzugten Weiterbildung des Verfahrens ist vorgesehen, dass - während der Bewegung der Führungseinrichtung 16 zwischen dem ersten Spannmittel 4 und dem zweiten Spannmittel 5 - der Abstand 96 zwischen einem Verbindungsmittel 90 - welches die Führungseinrichtung 16 mit der Zuführeinrichtung 11 verbindet - und einer ersten Saitenkern-Kontaktfläche 93 der Führungseinrichtung 16 abhängig von der Position der Führungseinrichtung 16 zwischen dem ersten Spannmittel 4 und dem zweiten Spannmittel 5 vorgebbar, vorzugsweise fortlaufend, eingestellt wird. Dadurch können die vorstehend zur Abstandeinstellvorrichtung 95 dargelegten Vorteile erreicht werden.

Weiters ist vorzugsweise vorgesehen, dass ein Kippwiderstand eines Verbindungsmittels 90 - welches die Führungseinrichtung 16 mit der Zuführeinrichtung 11 verbindet - vorgebbar eingestellt wird, insbesondere abhängig von der Position der Führungseinrichtung 16 zwischen dem ersten Spannmittel 4 und dem zweiten Spannmittel 5, vorzugsweise fortlaufend. Dadurch kann verhindert werden, dass sich gewisse Schwingungen überlagern und eine Resonanz ausbilden. Dadurch kann die Stabilität während des Herstellungsprozesses verbessert werden.

Die vorstehende angeführten Verfahrensschritte müssen nicht in der vorstehend angegebenen Reihenfolge durchgeführt werden.

Nachfolgend werden Grundsätze für das Verständnis und die Auslegung gegenständlicher Offenbarung angeführt.

Merkmale werden üblicherweise mit einem unbestimmten Artikel "ein, eine, eines, einer" eingeführt. Sofern es sich aus dem Kontext nicht anders ergibt, ist daher "ein, eine, eines, einer" nicht als Zahlwort zu verstehen.

## Patentansprüche

1. Wickelmaschine (1) für eine Musiksaite (2),
umfassend ein erstes drehbares Spannmittel (4) und ein zweites drehbares Spannmittel (5), wobei das erste Spannmittel (4) und das zweite Spannmittel (5) zum Einspannen eines Saitenkerns (7) der Musiksaite (2) und zur Rotation um eine Spannmittel-Drehachse (6) in einer Drehrichtung ausgebildet sind,
umfassend weiters eine Zuführeinrichtung (11) zum Zuführen wenigstens eines ersten Wickelelements (13) in einer ersten Zuführrichtung (15) an den Saitenkern (7) während eines Wickelvorganges,
umfassend weiters eine Führungseinrichtung (16) zur vorgebbaren abschnittsweisen Führung des Saitenkerns (7),
wobei die Führungseinrichtung (16) zusammen mit der Zuführeinrichtung (11) parallel zu der Spannmittel-Drehachse (6) zwischen dem ersten Spannmittel (4) und dem zweiten Spannmittel (5) bewegbar ist,
wobei die Zuführeinrichtung (11) und die Führungseinrichtung (16) derart ausgebildet sind und zusammenwirken, dass zu jedem Zeitpunkt des Wickelvorgangs eine aktuelle Wickelstelle (17) in der Führungseinrichtung (16) ausgebildet wird, an der das erste Wickelelement (13) beginnt um den Saitenkern (7) gewickelt zu werden,
**dadurch gekennzeichnet, dass**
an der aktuellen Wickelstelle (17) der Saitenkern (7) - in der ersten Zuführrichtung (15) betrachtet - an der Führungseinrichtung (16) anliegt,
und dass die Führungseinrichtung (16) - in der von der ersten Zuführrichtung (15) und der Spannmittel-Drehachse (6) gebildeten Ebene betrachtet - kippbar ist.

2. Wickelmaschine (1) nach Patentanspruch 1, **dadurch gekennzeichnet, dass** die Führungseinrichtung (16) mittels eines kippbaren Verbindungsmittels (90) mit der Zuführeinrichtung (11) verbunden ist.

3. Wickelmaschine (1) nach Patentanspruch 2, **dadurch gekennzeichnet, dass** das Verbindungsmittel (90) als drehbewegliche Achse (91) ausgebildet ist.

4. Wickelmaschine (1) nach Patentanspruch 2, **dadurch gekennzeichnet, dass** das Verbindungsmittel (90) als Federelement (92) ausgebildet ist.

5. Wickelmaschine (1) nach Patentanspruch 5, **dadurch gekennzeichnet, dass** das Federelement (92) als einstückiger Teil der Führungseinrichtung (16) ausgebildet ist.

6. Wickelmaschine (1) nach einem der Patentansprüche 1 bis 5, **dadurch gekennzeichnet, dass** das Verbindungsmittel (90) ein Widerstands-Einstellmittel zum vorgebbaren Einstellen eines Kippwiderstand aufweist.

7. Wickelmaschine (1) nach einem der Patentansprüche 1 bis 6, **dadurch gekennzeichnet, dass** die Führungseinrichtung (16) eine Abstandeinstellvorrichtung (95) zum vorgebbaren Einstellen eines Abstandes (96) zwischen dem Verbindungsmittel (90) und einer ersten Saitenkern-Kontaktfläche (93) aufweist, welche Abstandeinstellvorrichtung (95) insbesondere zur fortlaufenden Justage des Abstandes (96), vorzugsweise abhängig von der Position der Führungseinrichtung (16) zwischen dem ersten Spannmittel (4) und dem zweiten Spannmittel (5), ausgebildet ist.

8. Verfahren zur Herstellung einer Musiksaite (2), insbesondere mit einer Wickelmaschine (1) nach einem der Patentansprüche 1 bis 14,
wobei ein erstes Ende eines Saitenkerns (7) der Musiksaite (2) an einem ersten Spannmittel (4) befestigt wird, wobei ein zweites Ende des Saitenkerns (7) an einem zweiten Spannmittel (5) befestigt wird, wobei die Spannmittel (4, 5) um eine Spannmittel-Drehachse (6) rotiert werden,
wobei der Saitenkern (7) in einem vorgegebenen Abschnitt einer Führungseinrichtung (16) vorgegeben geführt wird,
wobei in einem Wickelvorgang mittels einer Zuführeinrichtung (11) wenigstens ein, mit einer vorgebbaren Zugkraft (14) gespanntes erstes Wickelelement (13) in einer ersten Zuführrichtung (15) dem Saitenkern (7) zugeführt wird,
wobei die Führungseinrichtung (16) zusammen mit dieser parallel zu der Spannmittel-Drehachse (6) zwischen dem ersten Spannmittel (4) und dem zweiten Spannmittel (5) bewegt wird,
wobei zu jedem Zeitpunkt des Wickelvorgangs eine aktuelle Wickelstelle (17) ausgebildet wird, an der das erste Wickelelement (13) beginnt um den Saitenkern (7) gewickelt zu werden,
**dadurch gekennzeichnet, dass** die Führungseinrichtung (16) kippbar mit der Zuführeinrichtung (11) verbunden ist.

9. Verfahren nach Patentanspruch 8, **dadurch gekennzeichnet, dass** - während der Bewegung der Führungseinrichtung (16) zwischen dem ersten Spannmittel (4) und dem zweiten Spannmittel (5) - der Abstand (96) zwischen einem Verbindungsmittel (90) - welches die Führungseinrichtung (16) mit der Zuführeinrichtung (11) verbindet - und einer ersten Saitenkern-Kontaktfläche (93) der Führungseinrichtung (16) abhängig von der Position der Führungseinrichtung (16) zwischen dem ersten Spannmittel (4) und dem zweiten Spannmittel (5) vorgebbar, vorzugsweise fortlaufend, eingestellt wird.

10. Verfahren nach Patentanspruch 8 oder 9, **dadurch gekennzeichnet, dass** ein Kippwiderstand eines Verbindungsmittels (90) - welches die Führungseinrichtung (16) mit der Zuführeinrichtung (11) verbindet - vorgebbar eingestellt wird, insbesondere abhängig von der Position der Führungseinrichtung (16) zwischen dem ersten Spannmittel (4) und dem zweiten Spannmittel (5), vorzugsweise fortlaufend.
